# EUROPÄISCHE PATENTSCHRIFT

(11) **EP 2 258 910 B1**
(45) Veröffentlichungstag und Bekanntmachung des Hinweises auf die Patenterteilung: **21.03.2012**
(21) Anmeldenummer: 10175356.4
(22) Anmeldetag: 18.12.2008
(51) Int. Cl.: E04F 21/22, B26B 5/00, B26D 3/06, B26B 3/08, B26B 9/02, B44D 3/16, E04F 21/165

(54) **Klinge**
Blade
Lame

(30) Priorität: 21.12.2007 DE 102007062842; 05.06.2008 DE 102008026966
(43) Veröffentlichungstag der Anmeldung: 08.12.2010
(62) Teilanmeldung aus: 08865063.5
(73) Patentinhaber: Mozart AG, 42655 Solingen (DE)
(72) Erfinder: Dr. Wahl, Christoph, 42651, Solingen (DE)
(74) Vertreter: Lippert, Stachow & Partner

(56) Entgegenhaltungen:
- JP-U- 3 035 145
- US-A- 952 697

## Beschreibung

Die Erfindung betrifft eine Klinge zum Abziehen einer Oberfläche eines Untergrundes für einen Klingenhalter, insbesondere für einen Fugenhobel, wobei die Klinge einen flachen Klingenkörper mit großen Klingenseitenflächen und die Klingenseitenflächen verbindenden Schmalseiten und eine an einer in Schneidrichtung hinteren Schmalseite angeordnete Schneide aufweist (Oberbegriff des Anspruchs 1). Eine solche klinge ist aus der JP 3 035 145 U bekannt.

Zum Beispiel beim Verlegen von Fußbodenbelägen entstehen, wenn die Beläge an ihren seitlichen Kanten unter Verwendung eines Schweißzusatzwerkstoffes in der Regel verschweißt werden, Überstände oder Erhebungen an der Schweißnaht, die nachfolgend mittels einer Klinge bzw. eines Messerhalters mit Klinge abgezogen, abgehobelt oder abgeschnitten werden. Üblicherweise wird hierzu ein als sogenanntes Halbmondmesser ausgebildeter Messerhalter mit einer an einer Schmalseite angeordneten Schneide eingesetzt, die sich etwa über einen Viertelkreis längserstreckt. Hierbei ist es üblich, die Schweißnaht zweimal abzuziehen, indem zuerst eine in der Regel dickere Schicht mittels eines zusätzlichen Schlittens und anschließend eine dünnere Schicht allein mittels des Halbmondmessers abgezogen werden. Der Umgang mit dem Halbmondmesser ist gefährlich und umständlich.

In der JP 3-035 1 45 U wird ein Fugenhobel mit einer flexibel biegbaren Klinge beschrieben, die zum Abschneiden von Überständen von einem Untergrund mit einem in Schneidrichtung hinteren Bereich fläch an dem Untergrund anlegbar ist. Zum leichteren Abschneiden ist die Schneide lediglich in einem Mittenbereich der hinteren Schmalseite ausgebildet.

Die DE 10 2007 017 562 B3 offenbart ebenfalls einen Fugenhobel mit flexibel biegbarer Klinge, deren im Mittenbereich angeordneter Schneide eine bezüglich der Klingendicke außermittige Schneidkante aufweist.

In der US 952,697 wird ein Unkrautausstecher mit einer Klinge beschrieben, die zum Ausstechen unter Kraftaufwand in den Erdboden eingestochen wird.

Der Erfindung liegt die Aufgabe zugrunde, die Reibung der Klinge auf dem Untergrund und damit die für das Verfahren des Fugenhobels über den Untergrund notwendige Kraft zu vermindern. Die gestellte Aufgabe wird erfindungsgemäß durch die Merkmale des Anspruches 1 und insbesondere dadurch gelöst, dass die Klinge einen in Schneidrichtung vor der Schneide eingebrachten Hinterschliff in die in Arbeitslage der Klinge dem Untergrund zugewandten Klingenseitenfläche aufweist, wobei der Hinterschliff eine Vertiefung in dieser Klingenseitenfläche aufweist.

Dadurch kann bewirkt werden, dass die Reibung der Klinge auf dem Untergrund und damit die für das Verfahren des Fugenhobels über den Untergrund notwendige Kraft vermindert werden. Ferner kann hierdurch erzielt werden, dass sich die Klinge bei der Bearbeitung eines an sich glatten Untergrundes an demselben "klebend" festhaftet. Erstreckt sich die Schneide lediglich über einen Mittenbereich der hinteren Schmalseite, so können infolge der verminderten Reibungskraft beim Hinterschliff größere Reibungskräfte in den Randbereichen der Schmalseite auftreten, die bezüglich der Schneidrichtung zentrierend wirken können.

Die Vertiefung kann in Schneidrichtung unmittelbar an der Schneide anschließen. Um eine größere mechanische Stabilität der Schneide zu erzielen, kann die Vertiefung um einen geringen Betrag beabstandet zu der Schneide angeordnet sein. Je größer der Betrag ist, desto mechanisch stabiler ist die Klinge in diesem Bereich. Die Vertiefung kann sich entgegen der Schneidrichtung über die gesamte Länge der Klinge erstrecken.

Es kann vorgesehen sein, dass Vertiefung entgegen der Schneidrichtung an Tiefe und/oder an Breite senkrecht zur Schneidrichtung zunimmt. Somit kann dem Umstand Rechnung getragen werden, dass Material des Belages, das durch den Anpressdruck, mit dem die Klinge gegen die Oberfläche gedrückt werden kann, gestaucht wurde, in einem zeitgedingten Prozess elastisch in die Vertiefung zurückfedern kann, ohne an der Vertiefung anzustoßen oder indem es mit verminderter Druckkraft gegen den Grund der Vertiefung anstößt. Somit kann der notwendige Anpressdruck weiter vermindert und das Arbeiten mit dem Fugenhobel sicherer gestaltet werden.

Vorzugsweise nimmt die Vertiefung linear zu, welches fertigungstechnisch leichter durch Schleifen bewerkstelligbar ist.

Zur weiteren Reibungsverminderung kann senkrecht zur Klingenseitenfläche eine Durchgangsöffnung eingebracht sein. Hierdurch wird die in Einsatzlage dem Untergrund zugewandte große Seitenfläche verringert. Ferner können eingangs unter die Klinge geratene Schnittreste über die Durchgangsöffnung wegbefördert werden. Vorzugsweise mündet der Hinterschliff bzw. die Vertiefung entgegen der Schneidrichtung seitlich in die Durchgangsöffnung ein. Beide Maßnahmen können somit Haft- und Gleitreibung der unteren Seitenfläche der Klinge erniedrigen. Ferner kann hierdurch ein werkstoffspezifisches und von geometrischen Abmessungen abhängiges Widerstandsmoment erniedrigt werden, das einer Biegung der Klinge um eine Biegeachse in Schneidebene und senkrecht zur Schneidrichtung entgegensteht. Zudem kann zumindest im erhöhten Maße verhindert werden, dass die Biegung in dem Bereich der Klinge in Schneidrichtung hinter der Durchgangsöffnung erfolgt. Es kann sogar gezielt eine hauptsächliche Biegung in dem Klingenbereich mit der Durchgangsöffnung eingeleitet werden. Die Durchgangsöffnung kann als Langloch ausgebildet sein, das sich vorzugsweise in Schneidrichtung erstreckt.

Die Schneide der Klinge kann gerade ausgebildet sein. Vorzugsweise weist die Schneide einen gebogenen Verlauf auf. Hierbei kann die Schneide sichelförmig ausgebildet sein und sich vorzugsweise konkav in den Klingenkörper erstrecken. Ähnlich bei einem Wellenschliff einer Schneide, so kann auch hier das Schneidvermögen der Schneide erhöht werden. Infolge ihrer konkaven Anordnung kann die Schneide geschützt im Klingenkörper liegen.

Vorzugsweise ist die Schneide bezüglich ihrer Schneidrichtung und/oder ihrer Schneidebene spiegelsymmetrisch ausgebildet. Die Schneide kann bezüglich ihrer Längserstreckung quer und spiegelsymmetrisch zur Schneidrichtung in einem Mittenbereich der hinteren Schmalseite angeordnet sein.

Dank der sichelartigen Ausbildung und symmetrischen Anordnung der Schneide kann beim Schneiden in Schneidrichtung der Effekt auftreten, dass die Klinge sich selbst auf einen geradlinigen Schnittverlauf hin zentriert. Von den äußeren Rändern der Schneidkante bis zu dem Mittelbereich der Schneidkante hin wirken Schneidkräfte senkrecht zur Längsachse der Klinge hin, wobei diese zur Mitte hin abnehmen. Wegen der symmetrischen Ausbildung der Klinge sind diese Kräfte senkrecht zur Längsachse hin spiegelsymmetrisch gleich und heben sich dann auf, wenn die Klinge exakt in Schneidrichtung verfahren wird. Verlassen sie diese Symmetrie beispielsweise durch eine Änderung der Schneidrichtung, so sind sie auf einer Seite der Schneidrichtung größer als auf der anderen Seite und addieren sich so zu einer Korrekturkraft, die einen Kraftimpuls auf die Klinge zur Ausrichtung der Längsachse der Klinge in Schneidrichtung ausübt. Diese Selbstzentrierung der Schneide bzw. der Klinge in Schneidrichtung unterstützt ein einhändiges Arbeiten mit dem Fugenhobel. Es kann ein sicheres Arbeiten mit der Klinge bzw. mit dem Fugenhobel erzielt werden.

Der Mittenbereich der Schmalseite mit der Schneide kann um einen Betrag entgegen der Schneidrichtung von der hinteren @Schmalseite in den Klingenkörper hinein versetzt angeordnet sein. Die Klinge ragt somit nicht gefährlich hervor und kann seitlich durch die restliche hintere Schmalseite geschützt werden. Ferner kann durch den ersten Abschnitt die Lage und Länge der Schneide so definiert ausgebildet sein, dass er exakt für den gewünschten Anwendungsfall dimensioniert werden kann. Hierbei kann auch nur ein Anschliffbereich des Mittenbereiches zu der Schneide angeschliffen sein und bei Bedarf, d.h. bei beispielsweise breiteren Schweißnähten, durch Erweiterung eines Anschliffbereiches den breiteren Schweißnähten angepasst werden können. Vorzugsweise erstreckt sich die Schneide über den gesamten Mittenbereich.

Vorzugsweise ist die Klinge in einer Schneidebene parallel zu bzw. in der Oberfläche des Untergrundes schneidwirksam. Die Klinge kann beispielsweise mittels Andrückens gegen den Untergrund um eine Biegeachse senkrecht zur Schneidrichtung flexibel gebogen werden. Die Klinge kann so gebogen werden, dass sie mit einem in Schneidrichtung hinteren, eine Schneide der Klinge aufweisenden Bereich in der Beabstandungsposition parallel beabstandet zum Untergrund angeordnet ist und mit dem Bereich in der Anlageposition flach an dem Untergrund anliegt.

Die Klinge kann eine längliche Form mit einem die Schneide aufweisenden Schneidabschnitt und einem Halteabschnitt aufweisen. Vorzugsweise erstreckt sich die Vertiefung entgegen der Schneidrichtung über den Schneidabschnitt oder zumindest den Teil des Schneidabschnittes, der mit Biegung der Klinge zur Anlage an dem Untergrund an der Oberfläche des Untergrundes anliegt.

Die Klinge kann bezüglich einer in Schneidrichtung verlaufenden Mittellängsachse spiegelsymmetrisch aufgebaut sein. Hierbei kann der Schneidabschnitt eine im wesentlichen dreieckige Form aufweisen, wobei eine in Schneidrichtung hintere Dreieckseite die Schmalseite mit der Schneide bildet, die beiden anderen Dreieckseiten zu dem Halteteil zusammenlaufen und die Durchgangsöffnung in dem Dreieck angeordnet ist.

Der Halteabschnitt kann sich zungenartig von dem Schneidabschnitt entgegen der Schneidrichtung längs erstrecken. Dadurch kann die Klinge einen im Wesentlichen Y-förmigen Umriss aufweisen. Somit können Klinge und Beabstandungselement eine gleiche Umrissform aufweisen. Es können Klinge und Beabstandungselement in der Arbeitsposition des Beabstandungselementes bis auf die hintere Schmalseite der Klinge mit der Schneide deckungsgleich übereinander und flächig aneinander angelegt an dem Fugenhobel bzw. in der Aufnahme desselben angeordnet sein. Hierbei kann die Klinge lediglich den zusätzlichen Mittenbereich mit Schneide aufweisen.

Der Halteabschnitt kann Halterungselemente zur Halterung der Klinge in einer Klingenaufnahme aufweisen, wobei die Klingenaufnahme eine der zuvor beschriebenen Ausführungsformen aufweisen kann. Die Halterungselemente können einen Befestigungsschlitz aufweisen, der endseitig in den Halteabschnitt eingebracht ist und sich in Schneidrichtung längserstreckt. Ferner können die Halterungselemente als bereits oben beschriebene Einbuchtungen ausgebildet sein.

Die Schneide kann eine Schneidkante aufweisen, die in einer der Klingenseitenflächen oder beabstandet zu den Klingenseitenflächen angeordnet ist. Vorzugsweise ist die Schneidkante bezüglich einer Klingendicke außermittig angeordnet. Die Schneidkante ist bevorzugt in der in Einsatzlage unteren Klingenseitenfläche angeordnet ist. Dadurch könne Überstände des Untergrundes bis dicht an seine Oberfläche heran mittels der Klinge abgeschnitten werden. Wenn die Schneidkante in einer der Klingenseitenflächen angeordnet ist, so ist die Klinge von einer Seite her angeschliffen. Ist die Schneidkante beabstandet zu den Klingenseitenflächen angeordnet, so ist die Klinge beidseitig angeschliffen. Die Schneidkante kann bezüglich einer Höhe der Schmalseiten außermittig, d.h. von den Klingenseitenflächen ungleich beabstandet angeordnet sein. Hierdurch kann die Schneidkante der Klinge abgeschirmt und somit der Umgang mit der Klinge gefahrloser gestaltet werden. Durch die außermittige Anordnung der Schneidkante kann dieselbe entsprechend in zwei unterschiedlichen Beabstandungen über dem Untergrund verfahren werden. Damit kann das Abhobeln von Überständen zwei Schneidschritten erfolgen, bei denen die Klinge zumindest mit einem in Schneidrichtung hinteren Bereich parallel zum Untergrund, insbesondere unter Anlage an denselben, geführt wird. In einem ersten Schritt kann die Klinge mit zum Untergrund weiter beabstandeter Schneide die Überstände bis auf Restüberstände abschneiden. In einem zweiten Schritt kann die Klinge um 180° so gewendet in der Anlageposition zum Einsatz kommen, dass ihre Schneidkante auf dem Untergrund aufliegt oder nur noch geringfügig von demselben beabstandet ist, so dass die Restüberstände vollständig abgehobelt werden können. Die Schneidkante ist bevorzugt parallel zu den Seitenflächen der Klinge angeordnet.

Die außermittige Schneidkante kann in einem Abstand a zu der Klingenseitenfläche und in einem Abstand b zu der anderen Klingenseitenfläche beabstandet sein. Das Verhältnis der Abstände a/b kann kleiner 1, vorzugsweise kleiner oder gleich 1/2 und größer oder gleich 1/10 sein. Durch die Beabstandung der Schneidkante von den Klingenseitenflächen kann die Klinge zum Abziehen eines Überstandes zweifach eingesetzt werden, indem sie, mit der einen Klingenseitenfläche als zum Fußbodenbelag hinweisenden Seitenfläche, einen über die Oberfläche des Fußbodenbelags überstehenden geringeren Restüberstand zurücklässt als beim Schneiden der Schweißnaht mit der anderen Klingenseitenfläche als zum Fußbodenbelag hingewandten unteren Seitenfläche.

Die vorliegende Erfindung wird im Folgenden anhand eines in einer Zeichnung dargestellten Ausführungsbeispieles näher erläutert. In der Zeichnung zeigen:
- Fig. 1: eine perspektivische Untersicht auf einen Fugenhobel mit einer erfindungsgemäßen Klinge und mit einem Beabstandungselement in einer Arbeitsposition,
- Fig. 2: eine perspektivische Untersicht auf den Fugenhobel mit der Klinge und mit dem Beabstandungselement in einer Bereitstellungsposition,
- Fig. 3: eine perspektivische Draufsicht auf den Fugenhobel mit der Klinge und mit dem Beabstandungselement in der Be- reitstellungsposition,
- Fig. 4: eine Draufsicht auf die Klinge gemäß Figuren 1 bis 3,
- Fig. 5: eine Unteransicht auf die Klinge gemäß Figur 4,
- Fig. 6a: eine Seitenansicht auf die Klinge gemäß Figur 4,
- Fig. 6b: eine Schnittansicht gemäß den Schnittverlauf A - A in Figur 4,
- Fig. 7a: eine Schnittansicht eines Fußbodenbelages mit Schweiß- naht und eine Seitenansicht eines vorderen Abschnittes des Fugenhobels mit eingesetzter Klinge und Beabstan- dungselement in einer Biegeposition beim ersten Abzie- hen der Schweißnaht,
- Fig.: 7b eine Schnittansicht des Fußbodenbelages mit der zu einem Restüberstand abgezogenen Schweißnaht und eine Seitenansicht des vorderen Abschnittes des Fugenhobels mit gebogener eingesetzter Klinge in der Anlageposition und verschwenktem Beabstandungselement in der Bereit- stellungsposition beim zweiten Abziehen der Schweiß- naht,
- Fig. 8: eine Detailansicht X gemäß dem in Figur 7b gezeigten Ausschnitt X, wobei die Klinge in einer Längsschnitts- ansicht gezeigt ist,
- Fig. 9: eine perspektivische Draufsicht auf eine weiteres Aus-
- Fig. 10: führungsbeispiel des Fugenhobels mit dem Beabstandungs- element in der Arbeitsposition, eine perspektivische Unteransicht auf das Ausführungs- beispiel des Fugenhobels gemäß Figur 9,
- Fig. 11: eine perspektivische Draufsicht auf das Ausführungsbei- spiel des Fugenhobels gemäß Figur 9 mit dem Beabstan- dungselement in der Bereitstellungsposition,
- Fig. 12: eine perspektivische Unteransicht auf das Ausführungs- beispiel des Fugenhobels gemäß Figur 11,
- Fig. 13 bis Fig. 14: in gleicher Weise wie in den Figuren 7 bis 8 Darstellungen zur Demonstration des Verfahrens des Fugenhobels über einen Untergrund, jedoch hier mit der Ausführungsform des Fugenhobels gemäß den Figuren 9 bis 12.

In den Figuren 1 bis 4 und 9 bis 12 werden zwei Ausführungsformen eines hier als Fugenhobel 1 ausgebildeten Klingenhalters K mit einer erfindungsgemäßen eingelegten Klinge 2 in perspektivischer Untersicht bzw. in perspektivischer Draufsicht gezeigt, während in den Figuren 5 bis 6 beispielgebend die erfindungs-Klinge 2 an sich in verschiedenen Ansichten wiedergegeben ist. In den Figuren 7 bis 8 sowie 11 bis 12 wird jeweils ein Verfahren zum Abziehen und Abhobeln einer Oberfläche eines Untergrundes U, d.h. hier einer Schweißnaht S als abzuziehender Überstand Ü, anhand zweier hier skizzierten Verfahrensschritte demonstriert. Gegenstand der vorliegenden Erfindung ist hier lediglich die Klinge 2, die neben ihren Einzeldarstellungen in den Figuren 5 und 6 zur Verdeutlichung ihrer Vorteile in den übrigen Figuren im Einsatz mit dem Fugenhobel 1 gezeigt wird.

Der Fugenhobel 1 weist eine Handhabe 3 mit einem Handgriff 3.1, eine einen Aufnahmeraum 4 für die Klinge 2 umfassende Aufnahme 5 zur Festlegung der Klinge 2 an dem Fugenhobel 1 und eine Positionierhilfe 6 zur Positionierung der Klinge 2 relativ zum Untergrund U auf Beabstandungsvorrichtung 6.1 auf. Die Positionierhilfe 6 umfasst eine Beabstandungsvorrichtung 6.1 mit einem Beabstandungselement 7, mittels dessen die Klinge 2 in einer in den Figuren 1, 7a, 9, 10 und 13a gezeigten Beabstandungsposition in der Aufnahme 5 so positionierbar ist, dass die Klinge 2 zur Bearbeitung des Untergrundes U bzw. zum Abziehen der Schweißnaht S mit ihrer Schneide 8 beabstandet so zum Untergrund U positioniert werden kann, dass sie in einer Schneidrichtung s parallel zur Oberfläche des Untergrundes U auf demselben verfahrbar ist. Letzteres ist in Fig. 7a dargestellt. Wie in den Figuren 7 und 13 gezeigt, werden Klinge 2 und Beabstandungselement bzw. allein die Klinge 2 zum Schneideinsatz flexibel um eine Biegeachse b parallel zum Untergrund U sowie senkrecht zu der Schneidrichtung s so gebogen, dass sie endseitig mittelbar oder unmittel flach an dem Untergrund U anliegen.

Das Beabstandungselement 7 ist lagerveränderlich zur Aufnahme 5 an dem Fugenhobel 1 angeordnet. Hierbei ist das Beabstandungselement 7 zwischen einer in Fig. 1 und Fig. 7a gezeigten Arbeitsposition zur Halterung der Klinge 2 in der Beabstandungsposition und einer in den Figuren 2 und 3 gezeigten Bereitstellungsposition zur Halterung der Klinge 2 in der Aufnahme 5 in einer Anlageposition bewegbar. In der Anlageposition ist die Klinge 2, wie insbesondere den Figuren 7b und 8 entnehmbar, zur Bearbeitung des Untergrundes U bzw. zum Abziehen der Schweißnaht S knapp oberhalb der Oberfläche O des Untergrundes U mit einem die Schneide aufweisenden Bereich 9 an dem Untergrund U so angelegt, dass die Schneidrichtung s parallel zum Untergrund U weist.

Wie insbesondere den Figuren 4 bis 6 deutlich ersichtlich, weist die Klinge 2 einen flachen Klingenkörper 10 mit großen Klingenseitenflächen 11 und die Klingenseitenflächen 11 verbindenden Schmalseiten 12 auf, wobei die Schneide 8 an der in Schneidrichtung s hinteren Schmalseite 12h angeordnet ist. Die Aufnahme 5 weist ein Aufnahmeteil 5.1 auf, das fest an dem Fugenhobel 1 angeordnet ist und an dem Handgriff 3.1 anschließt. Das Aufnahmeteil 5.1 umfasst eine Aufnahmefläche 5.2, die den Aufnahmeraum 4 begrenzt und an der die Klinge 2 mit einer Klingenseitenfläche 11 anliegt. Somit ist die Klinge 2 zwischen Aufnahmefläche 5.2 und Beabstandungselement 7 sicher in dem Aufnahmeraum 4 angeordnet. Das Beabstandungselement 7 ist um eine Schwenkachse a senkrecht zur Aufnahmefläche 5.2 an dem Fugenhobel 1 lagerveränderlich angeordnet.

Wie insbesondere in Fig. 1 erkennbar, überdeckt das Beabstandungselement 7 in seiner Arbeitsposition den Aufnahmeraum 4 an einer in Figuren 7a und b entnehmbaren Unterseite 13 in Schneidrichtung s soweit, dass die in dem Aufnahmeraum 4 positionierte Klinge 2 lediglich mit einem Teil ihrer Schneide 8 in Schneidrichtung s vorsteht. In Fig. 2 ist das Beabstandungselement 7 aus der Arbeitsposition in die Bereitstellungsposition verschwenkt, in der es den Aufnahmeraum 4 an seiner Unterseite 13 soweit freigibt, dass ein Schneidabschnitt 14 mit dem in Schneidrichtung hinteren Bereich 9 zur Anlage an dem Untergrund U in der in Fig. 7 und 8 gezeigten Einsatzlage des Fugenhobels 1 nach unten hin unverdeckt ist. Dadurch kann der Bereich 9, wie in Fig. 7 gezeigt, unter Biegung der Klinge 2 unmittelbar auf dem Untergrund U flächig angelegt werden.

Das Beabstandungselement 7 weist eine flache, längliche Form mit einer großen Seitenfläche 15 auf, wobei die Schwenkachse a senkrecht zu der großen Seitenfläche 15 in einem als Halterungsabschnitt 16 ausgebildeten Endabschnitt des Beabstandungselementes 7 angeordnet ist. Somit ist das Beabstandungselement 7 parallel zur Aufnahmefläche 5.2 bzw. parallel zu den Klingenseitenflächen 11 der Aufnahme 5 aufgenommenen Klinge 2 verschwenkbar. Ferner liegen Klinge 2 und Beabstandungselement 7 flächig in der Arbeitsposition des Beabstandungselementes 7 sowie in der Bereitstellungsposition des Beabstandungselementes 7 an, d. h. das Beabstandungselement 7 begrenzt den Aufnahmeraum 4 nach unten hin. Die Klinge 2 wird mittels des Beabstandungselementes 7 nach unten hin abgestützt. Hierbei steht das Beabstandungselement 7 in seiner Arbeitsposition (Fig. 1) mit einem als Stützabschnitt 17 ausgebildeten Ende zur Abstützung der Klinge 2 in Schneidrichtung s über der Aufnahme 5 vor. Ferner sind Beabstandungselement 7 und Klinge 2 hinsichtlich ihres äußeren Umrisses bis auf die hintere Schmalseite 12h der Klinge 2 im Wesentlichen deckungsgleich ausgebildet. Dadurch wird die Klinge 2, bis auf den Mittenbereich der hintere Schmalseite 12h mit der Schneide 8, in der Arbeitsposition des Beabstandungselementes 7 über ihre gesamte Längserstreckung nach unten hin abgestützt und somit lagestabil in der Aufnahme 5 gehalten.

Beabstandungselement 7 und Klinge 2 sind hinsichtlich ihrer Flexibilität so ausgebildet, dass sie, wie in Fig. 7a und 7b gezeigt, flexibel um eine Biegeachse b senkrecht zur Schwenkachse a und senkrecht zur Schneidrichtung s flexibel biegsam sind.

Das Beabstandungselement 7 ist in der Bereitstellungsposition (Fig. 2 und 3) in einem Winkel β > 0° zur Schneidrichtung s so verschwenkbar angeordnet, dass sein Stützabschnitt 17 seitlich aus dem Aufnahmeraum 4 vorsteht. Bei der hier gezeigten Position beträgt der Winkel β etwa 40°, wobei das Beabstandungselement 7 noch weiter um etwa insgesamt 140° verschwenkbar ist.

Beabstandungselement 7 und Klinge 2 weisen eine längliche Form mit einem etwa U-förmigen Umriss auf, wobei das Beabstandungselement 7 zwei Schenkel 18 umfasst, die sich in Arbeitsposition in Schneidrichtung s erstrecken und den Stützabschnitt 17 bilden. Beide weisen einen Quersteg 19 auf, der sich zungenartig entgegen der Schneidrichtung s weiter erstreckt. Dieser bildet bei der Klinge 2 einen Halteabschnitt 20 und bei dem Beabstandungselement 7 den Halterungsabschnitt 16. Die Klinge 2 weist, abweichend von der Form des Beabstandungselementes 7, bezüglich ihres Schneidabschnittes 14 einen etwa dreieckigen Umriss mit einer in Schneidrichtung s hinteren Dreieckseite 23 auf, die die hintere Schmalseite 12h mit der Schneide 8 umfasst, während die beiden anderen Dreieckseiten 21 zu dem Halteabschnitt 20 zusammenlaufen. Klinge 2 und Beabstandungselement 7 sind spiegelsymmetrisch aufgebaut, wobei bei dem Beabstandungselement 7 ein zusätzlicher, seitlich an einem Schenkel 18 angebrachter Handhabungsabschnitt 22 vorgesehen ist, der die Spiegelsymmetrie des Beabstandungselementes 7 in diesem Punkte bricht.

Als besonders hervorhebendes Merkmal weist die Klinge 2 einen Hinterschliff 23 mit einer Vertiefung 24 und eine Durchgangsöffnung 25 auf, wobei der Hinterschliff 23 mit der Vertiefung 24 entgegen der Schneidrichtung s seitlich in die Durchgangsöffnung 25 einmündet. Der Hinterschliff 23 beginnt entgegen der Schneidrichtung s in einem geringen Abstand 26 zur Schneidkante 27 der Schneide 8. Die Vertiefung 24 senkt sich, wie in Fig. 8 gezeigt, geradlinig zur Durchgangsöffnung 25 hin ab. Die Durchgangsöffnung 25 ist bezüglich ihres Querschnittes langlochartig ausgebildet, da sich in Schneidrichtung s längs erstreckt. Hinterschliff 23 und Durchgangsöffnung 25 erniedrigen Haft- und Gleitreibung der Klinge 2, wenn sie über dem Untergrund U unter Anlage ihres Schneidabschnittes 14 über dem Untergrund U geführt wird.

Die Schneide 8 ist sichelförmig ausgebildet. Beim Abschneiden des Überstandes Ü in Schneidrichtung s der Klinge 2 treten Schnittkräfte F auf, die eine Kraftkomponente F_{q} quer zur Schneidrichtung s der Klinge 2 hin aufweisen. Wenn die Klinge 2 exakt in Schneidrichtung s, d.h. in Längsrichtung 1 der Klinge 2 bzw. des Fugenhobels 1 geführt wird, ist die Kraftkomponente Fqmittig der Schneide 8 gleich Null und nimmt zu beiden Seiten zu den Rändern der Schneide etwa sinusförmig zu. Wegen der Spiegelsymmetrie der Klinge 2 und damit der Schneide 8 heben sich die Kraftkomponenten Fq auf. Wird aber der Fugenhobel so geführt, dass die Längsrichtung einen Winkel größer Null mit der Schneidrichtung bildet, so sind die Kraftkomponenten und die Kraftkomponenten in Schneidrichtung auf den beiden Seiten ungleich und addieren sich zu einer hier als Korrekturkraft bezeichneten Kraft, die auf der Seite wirkt, zu der der Klingenhalter K bzw. der Fugenhobel verschwenkt zur Schnittrichtung s geführt ist. Dieses bewirkt einen erhöhten Schnittwiderstand an dieser Seite und damit zugleich eine nahezu automatische Korrektur dergestalt, der Fugenhobel und damit die Klinge mit ihren Längsachsen in die Schneidrichtung zurückgedrängt werden.

Zur weiteren Festlegung der Klinge 2 und des Beabstandungselementes 7 in der Arbeitsposition sind an der Aufnahme 5 den Aufnahmeraum 4 seitlich begrenzende Rastelemente 28 vorgesehen, an denen Klinge 2 und Beabstandungselement7 seitlich anliegen. Die Blattfedern 29 sind einander gegenüberliegend in gleicher Höhe bezüglich der Längsrichtung 1 von Klinge 2 und Fugenhobel 1 sowie in Schneidrichtung s beabstandet zu der Schwenkachse a geführt, so dass diese drei Punkten ein hier nicht eingezeichnetes Dreieck aufspannen. Die Rastelemente 28 sind als Blattfedern 29 ausgeführt, die klammerartig die Klinge 2 in der Anlageposition sowie Klinge 2 und Beabstandungselement 7 in der Arbeitsposition an der Aufnahme 5 festklammern. Zur besseren Fixierung sind seitlich an der Klinge 2 und dem Beabstandungselement 7 Einbuchtungen 30 vorgesehen, in die die Rastelemente 28 fixierend eingreifen.

Von einer der Aufnahme 5 zugewandten, hier verdeckt gezeigte Seitenfläche des Halterungsabschnittes 16 des Beabstandungselement 7 aus ist zur Ausbildung der Schwenkverbindung des Beabstandungselementes 7 mit der Aufnahme 5 ein die Schwenkachse a ausbildender Drehzapfen 31 vorgesehen. Dieser erstreckt sich, was in der Zeichnung verdeckt ist, durch den Aufnahmeraum 4 und ist an einer gegenüberliegenden, den Aufnahmeraum 4 begrenzenden oberen Seitenwand der Aufnahme 5 drehbeweglich gelagert.

Wie in Figuren 4 bis 6 ersichtlich, weist die Klinge 2 einen endseitigen Befestigungsschlitz 32 auf, in den die Klinge 2 zu ihrer Aufnahme und Festlegung in der Aufnahme 5 der Drehzapfen 31 eingreift. Somit kann die Klinge 2 entgegen der Schneidrichtung s in den Aufnahmeraum 4 hineingeschoben werden, wobei sich die Blattfedern 29 elastisch aufweiten und mit Erreichen der Einbuchtungen 30 in dieselben einrasten. Das Beabstandungselement 7 wird beim Verschwenken von der Arbeitsposition zu seiner Bereitstellungsposition seitlich über eine der Blattfedern 29 geführt, die entsprechend elastisch nachgibt.

In Figur 7a wird das erste Abziehen des Untergrundes U gezeigt, wobei das Beabstandungselement 7 in der Arbeitsposition positioniert ist und die Klinge 2 mittels des Beabstandungselementes 7 in der Beabstandungsposition so gehalten wird, dass die Schweißnaht S bis auf einen Restüberstand R abgeschnitten wird. In der Figur 7b wird in einem zweiten Abziehen des Untergrundes U die Klinge 2 ohne Beabstandung von der Oberfläche des Untergrundes U über dieselben geführt, wobei der Restüberstand R abgeschnitten wird. In Figur 8 ist deutlich erkennbar, dass die Schneidkante 27 unmittelbar auf dem Untergrund U anliegt und dass durch den Hinterschliff 23 die Vertiefung 24 ausgebildet ist, die sich entgegen der Schneidrichtung s geradlinig weiter abgetieft und in die Durchgangsöffnung 25 einmündet.

In den Figuren 11 bis 14 wird eine weitere Ausführungsform des Fugenhobels 1 und dessen Arbeitsweise gezeigt.

Ferner ist der Handgriff 3.1 verstärkt ergonomisch dem hier nicht gezeigten Handinnenraum den Rundungen des hier nicht gezeigten Benutzers angepasst, so dass der Handgriffs 3.1 sicher in dem Handinnenraum in Schneidrichtung s abgestützt werden kann. Zudem überlappt die Handhabe 3 mit einem Vorsprung 3.2 in Einsatzlage des Fugenhobels 1 oberseitig das Aufnahmeteil 5.1, wodurch ein verbesserter Schutz vor der Klinge 2 erzielt wird. Zum leichteren Wegführen der abgehobelten Späne ist die oberseitige Abgleitfläche 5.3 zur Längsachse 1 so geneigt, dass sie mit der Schneidrichtung s einen spitzen Winkel ausbildet. Ferner ist Abgleitfläche 5.3 zu ihrer Mitte hin leicht konkav gebogen ausgebildet.

Bei der in den Figuren 9 bis 12 allein und in den Figuren 13 bis 14 im Schneideinsatz gezeigten, Ausführungsform des als Fugenhobel 1 ausgebildeten Klingenhalters K umfasst die Positionierhilfe 6 zusätzlich eine Anschlagvorrichtung 6.2. Die Anschlagvorrichtung 6.2 weist ein Anschlagelement 33 zur Positionierung der Klinge K und/oder des Beabstandungselement 7 in einer bestimmten Biegeposition auf. Klinge 2 und Beabstandungselement 7 sind in Figur 9a bzw. Klinge 2 in Figur 9b in dieser Biegeposition gezeigt. Klinge 2 und Beabstandungselement 7 sind, wie bereits bei der ersten Ausführungsform des Fugenhobels anhand der Figuren 1 bis 3 und 7 bis 8 erläutert, um die Biegeachse b flexibel biegsam, so dass sie in der Biegeposition direkt oder indirekt endseitig flach an dem Untergrund anliegen können und die Schneide 8 entsprechend parallel zur Oberfläche des Untergrundes über denselben geführt werden kann. Mittels des Anschlagelementes 33 wird die Biegung auf ein bestimmtes Maß begrenzt, indem die in dem Aufnahmeraum 4 eingesetzte Klinge 2 unter endseitigem Aufsetzen auf dem Untergrund U gegen das Anschlagelement gedrückt und dort gehalten wird, solange die Klinge ausreichend stark gegen den Untergrund U gedrückt bleibt. Durch das Anschlagelement 33 wird somit eine optimale Biegeposition der Klinge 2 vorgegeben, wobei der Aufnahmeraum 4 in der Biegeposition in Einsatzlage des Fugenhobels 1 an der vom Untergrund U abgewandten Seite von dem Anschlagelement 33 begrenzt wird.

Das Anschlagelement 33 ist gekröpft ausgebildet. Es weist ein Anschlagende 34 und ein Befestigungsende 35 auf. Es erstreckt sich mit dem Anschlagende 34 mit einer Wegkomponente in Schneidrichtung s zu dem Aufnahmeraum 4 hin. Hierzu greift es bogenartig an der vom Beabstandungselement 7 abgewandten Seite des Aufnahmeraumes 4 zu dessen Begrenzung an. Das Anschlagende 34 ist U-förmig mit zur Längsachse 1 spiegelsymmetrischen Anschlagsschenkeln 36 und einem Quersteg 37 ausgebildet, wobei die Kröpfung am Quersteg 35 erfolgt. Die Anschlagsschenkel 36 erstrecken sich zu dem Aufnahmeraum 4 hin und begrenzen denselben in der Biegeposition. Damit schlägt die Klinge 2 in der Biegeposition an zwei Punkten an und kann somit bezüglich der Längsachse 1 kippsicher in der Aufnahme 5 gehalten werden.

Anschlagsschenkel 36 und Quersteg 37 begrenzen einen Zwischenraum 38 zum Abführen von hier nicht dargestellten abgeschnittenen Spänen. Hierbei ist die in Schneidrichtung s weisende und den Zwischenraum 38 begrenzende Seitenwand 39 mit einer Schräge 40 versehen, über die die Späne leichter aus dem Zwischenraum 38 heraus abgleiten können.

Ähnlich wie die Klinge 2, so weist das Anschlagelement 33 einen in der Zeichnung verdeckten Befestigungsschlitz auf, mittels dessen das Anschlagelement 33 entgegen der Schneidrichtung s in die Aufnahme 5 eingeschoben werden kann. Anschlagelement 33, Klinge 2 und Beabstandungselement 7 werden durch den hier verdeckten Drehzapfen gehalten, wobei eine axial in den Drehzapfen eingreifende Rändelschraube 41 ein rasches Lösen und Austauschen von Anschlagelement 33, Klinge 2 und/oder Beabstandungselement 7 ermöglicht. Ferner sorgen auch hier die Rastelemente 28 für einen seitlichen Halt.

Der Vorsprung 3.2 der Handhabe 3 greift in dieser Ausführungsform Gemäß den Figuren 9 bis 12 in Schneidrichtung s weit über die Aufnahme 5 und bildet die Abgleitfläche 5 aus, die an dem Quersteg 35 angrenzt. Dadurch wird zugleich das Anschlagelement 33 in seiner Anlagerung in der Aufnahme 5 stabilisiert. Ferner umfasst der Vorsprung 3.2 seitlich die Aufnahme 5, wodurch die Lagestabilität von Klinge 2 und Anschlagelement 33 verbessert wird. Zudem wird die Klinge 2 entsprechend abgedeckt, welches den Arbeitsschutz erhöht.

Die Darstellungen in den Figuren 13 und 14 gleichen denen in den Figuren 7 und 8. Hierbei handelt es sich um schematische Darstellungen, in denen störende seitliche Bauteile des Fugenhobel 1 fortgelassen sind. Abweichend zu denen in Figuren 7 und 8 ist hier zusätzlich das Anschlagelement 33 der Anschlagvorrichtung 6.2 gezeigt, zu dem die Klinge 2 und das Beabstandungselement 6.1 in Figur 13a bzw. die Klinge 2 allein in Figuren 13b und 14 um die Biegeachse b hier senkrecht zur Zeichnungsebene in die Biegeposition hin gebogen sind. Dadurch wird eine bestimmte optimale Biegung der Klinge 2 während des Schneidvorganges ermöglicht.

### Bezugszeichenliste

- 1: Fugenhobel
- 2: Klinge
- 3: Handhabe
- 3.1: Handgriff
- 3.2: Vorsprung
- 4: Aufnahmeraum
- 5: Aufnahme
- 5.1: Aufnahmeteil
- 5.2: Aufnahmefläche
- 5.3: Abgleitfläche
- 6.: Positionierhilfe
- 6.1: Beabstandungsvorrichtung
- 6.2: Anschlagvorrichtung
- 7: Beabstandungselement
- 8: Schneide
- 9: Bereich
- 10: Klingenkörper
- 11: Klingenseitenfläche
- 12: Schmalseite
- 12h: Schmalseite
- 13: Unterseite
- 14: Schneidabschnitt
- 15: Seitenfläche
- 16: Halterungsabschnitt
- 17: Stützabschnitt
- 18: Schenkel
- 19: Quersteg
- 20: Halteabschnitt
- 21: Dreiecksseite
- 22: Handhabungsabschnitt
- 23: Hinterschliff
- 24: Vertiefung
- 25: Durchgangsöffnung
- 26: Abstand
- 27: Schneidkante
- 28: Rastelemente
- 29: Blattfeder
- 30: Einbuchtung
- 31: Drehzapfen
- 32: Befestigungsschlitz
- 33: Anschlagelement
- 34: Anschlagende
- 35: Befestigungsende
- 36: Anschlagsschenkel
- 37: Quersteg
- 38: Zwischenraum
- 39: Seitenwand
- 40: Schräge
- 41: Rändelschraube
- a: Schwenkachse
- b: Biegeachse
- 1: Längsachse
- s: Schneidrichtung
- F: Schnittkraft
- F_{q}: Kraftkomponente
- K: Klingenhalter
- R: Restüberstand
- S: Schweißnaht
- U: Untergrund
- Ü: Überstand
- ß: Winkel

## Patentansprüche

1. Klinge zum Abziehen einer Oberfläche eines Untergrundes (U) für einen Klingenhalter, insbesondere einen Fugenhobel (1), wobei die Klinge (2) einen flachen Klingenkörper (10) mit großen Klingenseitenflächen (11) und die Klingenseitenflächen (11) verbindenden Schmalseiten (12, 12h) und eine an einer in Schneidrichtung (s) hinteren Schmalseite (12h) angeordnete Schneide (8) aufweist, **gekennzeichnet durch** einen in Schneidrichtung (s) vor der Schneide (8) eingebrachten Hinterschliff (23) in die in Arbeitslage der Klinge (2) dem Untergrund (U) zugewandten Klingenseitenfläche (11), wobei der Hinterschliff (23) eine Vertiefung (24) in dieser Klingenseitenfläche (11) aufweist.

2. Klinge nach Anspruch 1, **dadurch gekennzeichnet, dass** die Vertiefung (24) in Schneidrichtung (s) unmittelbar an der Schneide (8) oder um einen geringen Betrag beabstandet zu der Schneide (8) an derselben anschließt.

3. Klinge nach Anspruch 1 oder 2, **dadurch gekennzeichnet, dass** die Vertiefung (24) entgegen der Schneidrichtung (s) zunimmt.

4. Klinge nach einem der Ansprüche 1 bis 3, **dadurch gekennzeichnet, dass** senkrecht zur Klingenseitenfläche (11) eine Durchgangsöffnung (25) eingebracht ist.

5. Klinge nach Anspruch 4, **dadurch gekennzeichnet, dass** der Hinterschliff (23) mit der Vertiefung (24) seitlich in der Durchgangsöffnung (25) einmündet.

6. Klinge nach Anspruch 5, **dadurch gekennzeichnet, dass** die Schneide (8) sichelförmig ausgebildet ist und konkav in den Klingenkörper (10) eingebracht ist.

7. Klinge nach einem der Ansprüche 1 bis 6, **dadurch gekennzeichnet, dass** die Schneide (8) bezüglich ihrer Längserstreckung quer und spiegelsymmetrisch zur Schneidrichtung (s) in einem Mittenabschnitt der hinteren Schmalseite (12h) angeordnet ist.

8. Klinge nach Anspruch 7, **dadurch gekennzeichnet, dass** der Mittenbereich mit der Schneide (8) um einen Betrag entgegen der Schneidrichtung (s) von der hinteren Schmalseite (12h) in den Klingenkörper (10) hinein versetzt angeordnet ist.

9. Klinge nach einem der Ansprüche 1 bis 8, **dadurch gekennzeichnet, dass** die Klinge (2) eine längliche Form mit einem die Schneide (8) aufweisenden Schneidabschnitt (14) und einem Halteabschnitt (20) aufweist.

10. Klinge nach Anspruch 9, **dadurch gekennzeichnet, dass** die Klinge (2) bezüglich einer in Schneidrichtung (s) verlaufenden Mittellängsachse (1) spiegelsymmetrisch aufgebaut ist und dass der Schneidabschnitt (14) eine im wesentlichen dreieckige Form aufweist, wobei eine in Schneidrichtung (s) hintere Dreieckseite (21) die Schmalseite (12h) mit der Schneide (8) bildet, die beiden anderen Dreieckseiten (21) zu dem Halteabschnitt (20) zusammenlaufen und die Durchgangsöffnung (25) in dem Dreieck angeordnet ist.

11. Klinge nach Anspruch 9 oder 10, **dadurch gekennzeichnet, dass** der Halteabschnitt (20) sich zungenartig von dem Schneidabschnitt (14) entgegen der Schneidrichtung (s) längs erstreckt und Halterungselemente zur Halterung der Klinge in einer Klingenaufnahme aufweist.

12. Klinge nach Anspruch 11, **dadurch gekennzeichnet, dass** die Halterungselemente einen Befestigungsschlitz (32) aufweisen, der endseitig in den Halteabschnitt (20) eingebracht ist und sich in Schneidrichtung (s) längs erstreckt.

13. Klinge nach einem der Ansprüche 1 bis 12, **dadurch gekennzeichnet, dass** die Schneide (8) eine Schneidkante (27) aufweist, die in einer der Klingenseitenflächen (11) oder beabstandet zu den Klingenseitenflächen (11) angeordnet ist.

14. Klinge nach Anspruch 13, **dadurch gekennzeichnet, dass** die Schneidkante (27) in der in Einsatzlage unteren Klingenseitenfläche (11) angeordnet ist.

## Claims

1. A blade for smoothing off a surface of a substrate (U) for a blade holder, in particular a join plane (1) as set forth in one of claims 1 through 23 wherein the blade (2) has a flat blade body (10) with large blade side surfaces (11) and narrow sides (12, 12h) connecting the blade side surfaces (11), and a cutting edge (8) arranged at a narrow side (12h) at the rear in the cutting direction (s), **characterised by** a relief ground configuration (23) which is provided in front of the cutting edge (8) in the cutting direction (s) into the blade side surface (11) that is towards the substrate (U) in the working position of the blade (2), wherein the relief ground configuration (23) has a recess (24) in said blade side surface (11).

2. A blade as set forth in claim 1 **characterised in that** the recess (24) adjoins the cutting edge (8) directly in the cutting direction (s) or spaced by a small distance relative to the cutting edge (8).

3. A blade as set forth in claim 1 or claim 2 **characterised in that** the recess (24) increases in opposite relationship to the cutting direction (s).

4. A blade as set forth in one of claim 1 through 3 **characterised in that** a through opening (25) is provided perpendicularly to the blade side surface (11).

5. A blade as set forth in claim 4 **characterised in that** the relief ground configuration (23) with the recess (24) opens laterally into the through opening (25).

6. A blade as set forth in claim 5 **characterised in that** the cutting edge (8) is sickle-shaped and introduced concavely into the blade body (10).

7. A blade as set forth in one of claims 1 through 6 **characterised in that** the cutting edge (8) is arranged in respect of its longitudinal extent transversely and in mirror-image symmetrical relationship with the cutting direction (s) in a central portion of the rear narrow side (12h).

8. A blade as set forth in claim 7 **characterised in that** the central region with the cutting edge (8) is arranged displaced by an amount in opposite relationship to the cutting direction (s) from the rear narrow side (12h) into the blade body (10).

9. A blade as set forth in one of claims 1 through 8 **characterised in that** the blade (2) is of an elongate shape with a cutting portion (14) having the cutting edge (8) and a holding portion (20).

10. A blade as set forth in claim 9 **characterised in that** the blade (2) is of a mirror-image symmetrical construction with respect to a central longitudinal axis (1) extending in the cutting direction (s) and the cutting portion (14) is of a substantially triangular shape, wherein a side (21) of the triangle that is at the rear in the cutting direction (s) forms the narrow side (12h) with the cutting edge (8) and the two other sides (21) of the triangle converge to the holding portion (20) and the through opening (25) is arranged in the triangle.

11. A blade as set forth in claim 9 or claim 10 **characterised in that** the holding portion (20) extends lengthwise tongue-like from the cutting portion (14) in opposite relationship to the cutting direction (s) and has holding elements for holding the blade in a blade receiving means.

12. A blade as set forth in claim 11 **characterised in that** the holding elements have a securing slot (32) which is introduced at the end into the holding portion (20) and extends lengthwise in the cutting direction (s).

13. A blade as set forth in one of claims 1 through 12 **characterised in that** the cutting edge (8) has a cutting edge portion (27) arranged in one of the blade side surfaces (11) or spaced relative to the blade side surfaces (11).

14. A blade as set forth in claim 13 **characterised in that** the cutting edge portion (27) is arranged in the blade side surface (11) that is the lower surface in the position of use.

## Revendications

1. Lame pour repasser une surface d'un subjectile (U) et destinée à un porte-lame, notamment à une varlope (1), la lame (2) comportant un corps plat de lame (10) avec des côtés majeurs de lame (11) et avec des côtés étroits (12, 12h) reliant les côtés de lame (11), et comportant un couteau (8) disposé sur le côté étroit qui est disposé en arrière, vu en la direction de coupage (s), **caractérisée par** une dépouille (23) agencée dans le côté de lame (11) tourné vers le subjectile (U) lorsque le couteau se trouve dans sa position de travail et dans une position en amont du couteau (8), vu en la direction de coupage (s), la dépouillage (23) comprenant une cavité (24) dans ce côté de lame (11).

2. Lame selon la revendication 1, **caractérisée en ce que**, en la direction de coupage (s), la cavité (24) se joint directement au coupeau (8) ou avec un intervalle faible par rapport au coupeau (8).

3. Lame selon les revendications 1 ou 2, **caractérisée en ce que** la cavité (24) s'accroît en sens inverse de la direction de coupage (s).

4. Lame selon la revendication 1 à 3, **caractérisée en qu'**une ouverture de passage (25) est agencée perpendiculairement par rapport côté de lame (11).

5. Lame selon la revendication 4, **caractérisée en ce que** la dépouille (23) avec la cavité (24) débouche latéralement dans l'ouverture de passage (25).

6. Lame selon la revendication 5, **caractérisée en ce que** le coupeau (8) est en forme de croissant et est agencée de manière concave dans le corps de lame (10).

7. Lame selon l'une des revendications 1 à 6, **caractérisée en ce que** relatif à son extension longitudinale, le couteau (8) est arrangé dans une partie centrale du côté étroit arrière (12h) de manière transversale et symétrique par rapport à la direction de coupage (s).

8. Lame selon la revendication 7, **caractérisée en ce que** la partie centrale avec le couteau (8) est arrangée de manière décalée du côté étroit arrière (12h) vers et dans l'intérieur du corps de lame (10) d'un certain montant et opposée à la direction de coupage (s).

9. Lame selon l'une des revendications 1 à 8, **caractérisé en ce que** la lame (2) a une forme oblongue avec une partie de coupe (14) comportant le couteau (8) et avec une partie de support (20).

10. Lame selon la revendication 9, **caractérisée en ce que** la lame (2) a une structure symétrique par rapport à un axe moyen longitudinal s'étendant en la direction de coupage (s) et **en ce que** la partie de coupe (14) a une forme essentiellement triangulaire, un côté arrière (21) du triangle, vu en la direction coupage (s), formant le côté étroit (12h) avec le couteau (8), les deux autres côtés (21) du triangle convergeant vers la partie de support (20) et l'ouverture de passage (25) étant disposée dans le triangle.

11. Lame selon la revendication 9 ou 10, **caractérisée en ce que** la partie de support (20) s'étend de la partie de support (20) et opposée à la direction de coupage (s) à la manière d'une langue et d'une façon longitudinale et comporte des éléments de support pour supporter la lame dans un logement de lame.

12. Lame selon la revendication 11, **caractérisée en ce que** les éléments de support comportent une fente de fixation (32) agencée dans la partie de support (20) à l'extrémité de laquelle et s'étendant de manière longitudinale en la direction de coupage (s).

13. Lame selon l'une des revendications 1 à 12, **caractérisée en ce que** le couteau (8) comporte une arête coupante (27) disposée dans l'un des côtés de lame (11) ou écartée par rapport aux côtés de lame (11).

14. Lame selon la revendication 13, **caractérisée en ce que** l'arête coupante (21) est disposée dans le côté de lame (11) qui, dans sa position insérée, forme le côté de lame (11) inférieur.
